# EUROPÄISCHE PATENTSCHRIFT

(11) **EP 1 956 141 B1**
(45) Veröffentlichungstag und Bekanntmachung des Hinweises auf die Patenterteilung: **16.12.2009**
(21) Anmeldenummer: 08150908.5
(22) Anmeldetag: 31.01.2008
(51) Int. Cl.: D21G 1/02, D21F 3/08

(54) **Walzenbezug mit reibungsverminderndem Füllstoff**
Roll cover with friction-reducing filler
Revêtement pour rouleau comprenant une charge réduisant la friction

(30) Priorität: 07.02.2007 DE 102007006821
(43) Veröffentlichungstag der Anmeldung: 13.08.2008
(73) Patentinhaber: Voith Patent GmbH, 89522 Heidenheim (DE)
(72) Erfinder: Stuebegger, Thomas, 2323 Pitten (AT)

(56) Entgegenhaltungen:
- WO-A-94/09208
- DE-A1-102004 056 318
- US-B1- 6 328 681

## Beschreibung

Die Erfindung betrifft eine Walze nach dem Oberbegriff des Patentanspruchs 1.

Eine solche Walze ist aus der WO-A-94/09208 bekannt.

Walzen werden an vielen Stellen einer bahnverarbeitenden Maschine eingesetzt. Über solche Walzen wird entweder die Materialbahn direkt geführt oder es wird die Materialbahn auf einem Band geführt, welches die Materialbahn stützt. Ferner wird die Oberfläche der Nutzschicht des Walzenbezugs der Walze oftmals mittels eines feststehenden oder oszillierenden Schabers gereinigt, der mit dieser in tribologischem Kontakt steht.

Darüber hinaus werden Schaber bspw. beim Streichen von Papier einsetzt. Hierbei ist ein als Rakel fungierender Schaber entweder auf der gesamten Walzenlänge mit dem Walzenbezug in Kontakt (z.B. Filmpresse) oder aber das Dosierelement kontaktiert den Walzenbezug nur in den Randzonen des Walzenbezugs (z.B. bei einer Coatergegenwalze).

Durch die genannten Einsatzbedingungen sind Walzenbezüge einem starken Verschleiß ausgesetzt, der sich entweder gleichmäßig über die gesamte Oberfläche des Walzenbezugs oder nur in bestimmten Zonen der Oberfläche des Walzenbezugs manifestiert.

Aus der US6,328,681 ist der Einsatz von UHMW-PE Partikeln bekannt, die als partikelförmiger Füllstoff in das polymere Matrixmaterial der Nutzschicht eingebettet sind. Die UHMW-PE Partikel haben gegenüber dem polymeren Matrixmaterial, in welches diese eingebettet sind, eine erhöhte Abriebbeständigkeit. Hierdurch soll die Standzeit der Walzen verbessert werden.

Insbesondere in Anwendungen mit hoher Verschleißbelastung bzw. in hohem Verschleiß unterworfenen Zonen des Walzenbezugs erweist sich der Einsatz von solchen UHMW-PE Partikeln als nicht ausreichend.

Es ist die Aufgabe der vorliegenden Erfindung eine Walze mit einem Walzenbezug mit einer Nutzschicht vorzuschlagen, die trotz gegenüber dem Stand der Technik verbesserter Standzeit kostengünstig herzustellen ist.

Die Erfindung wird gelöst durch eine Walze für eine Maschine zur Verarbeitung einer Materialbahn, insbesondere Papier-, Karton- oder Tissuemaschine, mit einem zylindrischen Walzenkern und mit einem die Mantelfläche des Walzenkerns überdeckenden Walzenbezug. Der Walzenmantel der erfindungsgemäßen Walze umfasst ferner eine außen liegende Nutzschicht aus einer Materialmischung mit Polymermaterial, d.h. aus einer Materialmischung, die Polymermaterial umfasst. In die Materialmischung ist zumindest abschnittweise ein Füllstoff eingebettet, der eine höhere Abriebbeständigkeit als die Materialmischung hat. Gemäß der Erfindung hat der Füllstoff ferner auch einen geringeren Haft- und Gleitreibungskoeffizienten als die Materialmischung.

Die Nutzschicht hat in ihrer Länge betrachtet zwei die Nutzschicht in ihrer Länge begrenzende Randbereiche und einen zwischen den Randbereichen angeordneten Mittenbereich und der Füllstoff ist nur in den beiden Randabschnitten in die Materialmischung eingebettet.

Hierdurch wird eine kostengünstig herzustellende Walze mit einem Walzenbezug mit einer Nutzschicht geschaffen, die aus einer Materialmischung mit Polymermaterial aufgebaut ist, in welche ein Füllstoff eingebettet ist, der eine höhere Abriebbeständigkeit sowie einen geringeren Haft- und Gleitreibungskoeffizienten als die Materialmischung hat.

Durch die erfindungsgemäße Ausbildung des Walzenbezugs verschleißt dieser bedeutet geringer als die aus dem Stand der Technik bekannten Walzenbezüge, da die Nutzschicht zum einen eine höhere Abriebbeständigkeit hat und da zum anderen durch die geringeren Reibungswerte eine geringere Reibung zwischen der Nutzschicht und einem mit der Nutzschicht in tribologischen Kontakt befindlichen Bauteil entsteht. Durch die geringere Reibung wird des Weiteren die Erwärmung des tribologisch beanspruchten Walzen bezugs verringert, wodurch die Materialermüdung des Walzenbezugs deutlich verlangsamt wird.

Die Verwendung des erfindungsgemäßen Füllstoffs der sowohl eine höhere Abriebbeständigkeit als auch einen geringeren Haft- und Gleitreibungskoeffizienten als die Materialmischung in welche er eingebettet ist hat, hat gegenüber einem Walzenbezug, bei dem ein erster Füllstoff mit höherer Abriebbeständigkeit und ein zweiter Füllstoff mit einen geringerem Haft- und Gleitreibungskoeffizienten in die Materialmischung eingebettet ist den Vorteil, dass beim erfindungsgemäßen Walzenbezug der reibungsreduzierende Füllstoff aufgrund seiner erhöhten Abriebbeständigkeit nicht abgetragen wird, wohingegen bei dem Walzenbezug mit zwei Füllstoffen der erste Füllstoff aufgrund seines höheren Reibungswiderstandes und der zweite Füllstoff aufgrund seiner geringeren Abriebbeständigkeit stärker als der erfindungsgemäße Füllstoff abgetragen wird.

Unter Abriebbeständigkeit im Sinne der vorliegenden Erfindung soll die Abriebbeständigkeit verstanden werden, wie diese nach DIN-Norm 53516 bestimmt wird.

Vorteilhafte Ausgestaltungen der Erfindung sind in den Unteransprüchen angegeben.

Eine besonders vorteilhafte Weiterbildung der Erfindung sieht vor, dass der Füllstoff partikelförmig ist. Partikel haben in der Regel isotrope Eigenschaften, weshalb Partikel zur Bereitstellung einer speziellen Eigenschaft einfach und kostengünstig der Materialmischung beigemischt werden können, ohne dass auf deren Orientierung in der Mischung geachtet werden muss.

Eine Vielzahl von fluorhaltigen polymeren Materialien vereinen in sich die Eigenschaften einer hohen Abriebbeständigkeit gepaart mit geringem Haft- und Gleitreibungskoeffizienten. Als besonders vorteilhaft erweist es sich daher, wenn der Füllstoff aus einem fluorhaltigen polymeren Material gebildet ist. Beispielhaft ist das polymere fluorhaltige Material PTFE, PVDF oder FEP.

Beispielhaft hat PTFE gegen Stahl in trockenem Zustand einen Gleitreibungskoeffizienten von ungefähr 0,2 oder weniger, wohingegen PE oder Gummi basierte Materialmischungen gegen Stahl in trockenem Zustand Gleitreibungskoeffizienten von 0,3-0,6 (für PE) und 0,3-1,0 (für Gummi) haben.

Für eine Vielzahl von Anwendungen kann es weiterhin sinnvoll sein, wenn die Materialmischung selbst einen oder mehrere Füllstoffe umfasst. Der bzw. die Füllstoffe können hierbei partikelförmig oder faserförmig sein. Auch Mischungen von partikelförmigen und faserförmigen Füllstoffen sind denkbar.

Vorzugsweise liegt der polymere fluorhaltige Füllstoff in einer Menge von 1 bis 100phr, vorzugsweise 2 bis 50 phr (parts per hundred parts rubber = Gewichtsteile auf 100 Teile Kautschuk bezogen) in der Nutzschicht vor. Dies bedeutet, dass in der Nutzschicht in dem Bereich in dem der Füllstoff in die Materialmischung eingebettet ist, gemäß der bevorzugten Ausführungsform auf 100 Gewichtsteile Polymermaterial 1 bis 100 Teile, bevorzugt 2 bis 50 Gewichtsteile, des polymeren fluorhaltigen Füllstoffs kommen. Beispielhaft werden gute Ergebnisse mit Walzenbezügen mit einer Nutzschicht aus einer Materialmischung mit Polymermaterial erzielt, in welches PTFE-Partikel in einer Menge von 1 bis 100phr eingebettet sind.

Vorzugsweise haben die polymeren fluorhaltigen Füllstoffpartikel eine Größe im Bereich von 1µm bis 2mm, bevorzugt im Bereich von 1µm bis 500µm, besonders bevorzugt im Bereich 5µm bis 100µm. In dem angegebenen Größenbereich werden die besten Ergebnisse bzgl. der Standzeit der erfindungsgemäßen Walzen erzielt.

Als geeignete Materialkombination zu dem oben angegebenen Füllstoff erweist sich, wenn das Polymermaterial der Materialmischung ein Elastomer, ein Thermoplast oder ein Duromer oder eine Mischung davon ist. Als Elastomer kommt hierbei bspw. NBR (Acrylnitril-Butadien-Kautschuk), CSM (Chlor Sulfoniertes Polyethylen), NR (Natur Kautschuk), PU (Polyurethan), HNBR (Hydrogenated Nitrile), SBR (StyrolButadien-Kautschuk), CR (Chlor-Butadien-Kautschuk) oder eine Mischung davon in Betracht. Als Thermoplast erweist sich insbesondere PA (Polyamid), PES (Polyethersulfon) oder PEEK (Polyetheretherketon) oder eine Mischung davon als geeignet. Als Duromer wird bevorzugt ein oder mehrere Epoxidharz(e) verwendet.

Es kann abhängig vom spezifischen Einsatzbereich der Walze entweder sinnvoll sein, wenn der Füllstoff (in radialer Richtung des Walzenmantels betrachtet) über die gesamte Dicke der Nutzschicht in die Materialmischung eingebettet ist oder wenn der Füllstoff nur in einem Abschnitt der Dicke der Nutzschicht in die Materialmischung eingebettet ist.

Selbstverständlich kann der Füllstoff in den Bereichen in denen dieser in die Materialmischung eingebettet ist, gleichmäßig oder ungleichmäßig verteilt sein. Unter dem Begriff gleichmäßig verteilt ist in diesem Zusammenhang zu verstehen, dass in dem Bereich in dem der Füllstoff eingebettet ist, örtlich überall die gleiche Füllstoffkonzentration herrscht. Unter dem Begriff gleichmäßig verteilt ist in diesem Zusammenhang zu verstehen, dass in dem Bereich in dem der Füllstoff eingebettet eine örtlich variierende Füllstoffkonzentration ist.

Konstruktiv kann die Dimensionierung der Randbereiche derart ausgeführt sein, dass in Längserstreckung der Walze betrachtet die beiden Randzonen bei bestimmungsgemäßem Einsatz der Walze jeweils unter die Materialbahn reichen, d.h. dass die Materialbahn mit jeder der beiden Randzonen jeweils überlappt oder dass die beiden Randzonen jeweils mit der Materialbahn genau abschließen, d.h. dass jeweils keine Überlappung zwischen den Randzonen und der Materialbahn gegeben ist. Ferner ist es möglich, dass in Längserstreckung der Walze betrachtet bei bestimmungsgemäßem Einsatz der Walze zwischen der Materialbahn und den Randzonen jeweils ein Abstand verbleibt.

Die Ausbildung eines Walzenbezugs mit nur in den Randbereichen in die Materialmischung mit Polymermaterial eingebettetem Füllstoff ist dann bspw. sinnvoll, wenn ein Schaber nur in den beiden Randzonen des Walzenbezugs eingesetzt wird oder nur in den Randzonen Kontakt hat.

Ferner ist es denkbar, dass der Walzenbezug nur aus der Nutzschicht gebildet ist oder aber dass der Walzenbezug durch die Nutzschicht und eine oder mehrere Zwischenschichten gebildet ist, die zwischen dem Walzenkern und der Nutzschicht angeordnet ist bzw. sind und in der Regel eine größere Härte haben als die Nutzschicht. Die eine oder mehrere Zwischenschicht(en) kann hierbei durch ein Hartgummimaterial oder eine Mischung davon gebildet sein.

Für eine Vielzahl von Einsatzzwecken der erfindungsgemäßen Walze kann es darüber hinaus sinnvoll sein, wenn die beiden Randbereiche eine andere Härte, insbesondere eine größere Härte, als der Mittenbereich haben. Typische Härtewerte für die Nutzschicht liegen im Bereich zwischen 10 und 300P&J, vorzugsweise 10 bis 100 P&J. Vorteilhaft ist insbesondere, wenn die Randbereiche 10 bis 60P&J härter als der Mittenbereich der Nutzschicht ist. Eine höhere Härte bewirkt höhere Bruchfestigkeit des Walzenbezugs. Oftmals ist es aber aufgrund von Limitierungen bei der Papierherstellung- oder Weiterverarbeitung schwierig mit einen harten Walzenbezug zu arbeiten. So funktioniert bspw. das Streichen von Papier nur mit einem weichen Walzenbezug. Durch die Bereitstellung eines Walzenbezugs mit härteren Randzonen als der Mittenbereich wird bspw. ein Walzenbezug mit erhöhter Bruchfestigkeit zur Verfügung gestellt, der für das Streichen von Papier geeignet ist.

Bei bestimmungsgemäßer Verwendung der Walze ist die Oberfläche der Nutzschicht mit der Materialbahn und/oder mit einem Band und/oder mit einem Schaber in Kontakt bringbar. Diese Verwendung ist bspw. bei nahezu jeder Maschine zur Veredelung einer Faserstoffbahn oder Maschine zur Herstellung einer Faserstoffbahn gegeben.

So soll bspw. durch die Erfindung auch eine Maschine zur Veredelung einer Faserstoffbahn oder eine Maschine zur Herstellung einer Faserstoffbahn, mit einer Walze mit einem Walzenbezug mit einer Nutzschicht geschützt werden, bei der ein Rakel oder Schaber mit der Oberfläche der Nutzschicht in einem Kontaktbereich in tribologischen Kontakt gebracht wird, wobei die Nutzschicht des Walzenbezugs aus einer Materialmischung mit Polymermaterial gebildet ist und in die Materialmischung zumindest in dem Bereich der mit dem Rakel oder Schaber in tribologischem Kontakt ist ein Füllstoff eingebettet ist, der eine höhere Abriebbeständigkeit und einen geringeren Haft- und Gleitreibungskoeffizienten hat als die Materialmischung.

Die Erfindung wird weiter anhand der nachfolgenden schematischen Zeichnungen erläutert. Es zeigen:
- Figur 1: eine abschnittweise Darstellung einer erfindungsgemäßen Walze im Querschnitt,
- Figur 2: die erfindungsgemäße Walze der Figur 1 in perspektivischer Darstellung.

Die Figur 1 zeigt eine erfindungsgemäße Walze 1 für eine Papier-, Karton- oder Tissuemaschine im Querschnitt im Bereich einer Randzone 2 (siehe Figur 2). Die Walze 1 hat einen zylindrischen Walzenkern 3 sowie einen die Mantelfläche des Walzenkerns 3 überdeckenden Walzenbezug 4. Der Walzenbezug 4 ist mit einer Klebeschicht 5 mit dem Walzenkern 3 verbunden. Der Walzenbezug hat eine aus Hartgummi gebildete Zwischenschicht 6 sowie eine außen liegende Nutzschicht 7, welche bei bestimmungsgemäßem Gebrach der Walze 1 mit einem Schaber in tribologisachem Kontakt bringbar ist. Die Nutzschicht 7 umfasst eine Materialmischung 8 mit einem elastomeren Polymermaterial wie bspw. NBR, in welche in den beiden Randbereichen (siehe Figur 2) ein partikelförmiger fluorhaltigen Füllstoff 9 eingebettet ist, der eine höhere Abriebbeständigkeit sowie einen geringeren Haft- und Gleitreibungskoeffizienten als die Materialmischung 8 hat.

Vorliegend ist der polymere fluorhaltige Füllstoff 9 aus dem Material PTFE gebildet und liegt in der Nutzschicht 7 in einer Menge von 1 bis 100phr, vorzugsweise 2 bis 50 phr (parts per hundred parts rubber) vor. Die PTFE Partikel 9 haben des weiteren eine Größe im Bereich von 1µm bis 2mm, bevorzugt im Bereich von 1µm bis 500µm, besonders bevorzugt im Bereich 5µm bis 100µm. Der Füllstoff 9 ist hierbei über die gesamte Dicke der Nutzschicht 7 verteilt in die Materialmischung 8 eingebettet. Des weiteren ist der Füllstoff 9 in den Randbereichen 2, d.h. in den Bereichen in denen vorliegend Füllstoff 9 in die Materialmischung 8 eingebettet ist, in der Materialmischung 8 gleichmäßig verteilt.

Beispielhaft ist die Nutzschicht 7 in den Randbereichen 2 wie folgt aufgebaut:
1) 100phr Elastomer
2) 5-50phr Ruß
3) 5-50phr Kieselsäure
4) 1-100phr, bevorzugt 2-50phr PTFE-Partikel
5) 1-40phr Vulkanisationsmittel (z.B. Peroxid, bevorzugt 1-10phr)
6) 0,1-10phr Zusatzchemikalien, wie z.B. Aktivatoren (z.B. ZnO oder MgO,), Stearinsäure, Beschleuniger, Alterungsschutzmittel oder Prozessadditive allein oder in Kombination;
wobei die Materialmischung 8 durch die Bestandteile 1) bis 3), 5) und 6) gebildet ist.

Die Nutzschicht 7 im Mittenbereich 10 ist bis auf die PTFE-Partikel identisch wie die Nutzschicht in den Randzonen 2 aufgebaut, die Nutzschicht 7 hat im Mittenbereich 10 keine PTFE-Partikel.

Die Figur 2 zeigt die Walze 1 der Figur 1 in perspektivischer Darstellung. Wie zu erkennen ist, hat die Nutzschicht 7 der Walze 1 in ihrer Länge betrachtet zwei die Nutzschicht 7 in ihrer Länge begrenzend Randbereiche 2 und einen zwischen den Randbereichen 2 angeordneten Mittenbereich 10, wobei der Füllstoff 9 nur in den beiden Randabschnitten 2 in die Materialmischung 8 eingebettet ist.

Des Weiteren hat die Nutzschicht 7 in den beiden Randbereichen 2 eine größere Härte als in dem Mittenbereich 10. Die Nutzschicht 7 hat im Mittenbereich 10 eine Härte zwischen 10 und 100P&J, wobei die beiden Randbereiche 2 eine Härte haben, die um 10 bis 60P&J größer ist.

## Patentansprüche

1. Walze (1) für eine Maschine zur Verarbeitung einer Materialbahn, insbesondere Papier-, Karton- oder Tissuemaschine, mit einem zylindrischen Walzenkern (3) und mit einem die Mantelfläche des Walzenkerns (3) überdeckenden Walzenbezug (4), der eine außen liegende Nutzschicht (7) aus einer Materialmischung (8) mit Polymermaterial umfasst, in welche zumindest abschnittweise ein Füllstoff (9) eingebettet ist, der eine höhere Abriebbeständigkeit als die Materialmischung (8) hat, wobei der Füllstoff (9) auch einen geringeren Haft- und Gleitreibungskoeffizienten als die Materialmischung (8) hat, und wobei die Nutzschicht (7) in ihrer Länge betrachtet zwei die Nutzschicht (7) in ihrer Länge begrenzend Randbereiche (2) und einen zwischen den Randbereichen (2) angeordneten Mittenbereich (10) hat
**dadurch gekennzeichnet,**
**dass** der Füllstoff (9) nur in den beiden Randabschnitten (2) in die Materialmischung (8) eingebettet ist.

2. Walze nach Anspruch 1,
**dadurch gekennzeichnet,**
**dass** die beiden Randbereiche (2) eine andere Härte, insbesondere eine größere Härte, haben als der Mittenbereich (10).

3. Walze nach Anspruch 1 oder 2,
**dadurch gekennzeichnet**
**dass** der Füllstoff (9) partikelförmig ist.

4. Walze nach einem der Ansprüche 1 bis 3,
**dadurch gekennzeichnet,**
**dass** der Füllstoff (9) aus einem fluorhaltigen polymeren Material gebildet ist.

5. Walze nach Anspruch 4,
**dadurch gekennzeichnet,**
**dass** das polymere fluorhaltige Material PTFE, PVDF oder FEP ist.

6. Walze nach einem der Ansprüche 1 bis 5,
**dadurch gekennzeichnet,**
**dass** die Materialmischung einen oder mehrere Füllstoff(e) umfasst.

7. Walze nach einem der Ansprüche 4 bis 6,
**dadurch gekennzeichnet,**
**dass** der polymere fluorhaltige Füllstoff (9) in einer Menge von 1 bis 100phr, vorzugsweise 2 bis 50 phr (parts per hundred parts rubber) in dem Bereich der Nutzschicht (7) vorliegt, in dem der polymere fluorhaltige Füllstoff (9) in die Materialmischung (8) eingebettet ist.

8. Walze nach einem der Ansprüche 4 bis 7,
**dadurch gekennzeichnet,**
**dass** die polymeren fluorhaltigen Füllstoffpartikel (9) eine Größe im Bereich von 1 µm bis 2mm haben, bevorzugt im Bereich von 1 µm bis 500µm, besonders bevorzugt im Bereich 5µm bis 100µm.

9. Walze nach einem der Ansprüche 1 bis 8,
**dadurch gekennzeichnet ,**
**dass** das Polymermaterial ein Elastomer, ein Thermoplast oder ein Duromer oder eine Mischung davon ist.

10. Walze nach einem der Ansprüche 1 bis 9,
**dadurch gekennzeichnet,**
**dass** der Füllstoff (9) über die gesamte Dicke der Nutzschicht (7) verteilt in die Materialmischung (8) eingebettet ist.

11. Walze nach einem der Ansprüche 1 bis 9,
**dadurch gekennzeichnet,**
**dass** der Füllstoff (9) nur in einem Abschnitt der Dicke der Nutzschicht (7) in die Materialmischung (8) eingebettet ist.

12. Walze nach einem der Ansprüche 1 bis 11,
**dadurch gekennzeichnet,**
**dass** bei bestimmungsgemäßer Verwendung der Walze (1) die Oberfläche der Nutzschicht (7) mit einer Materialbahn und/oder mit einem Band und/oder mit einem Schaber in Kontakt bringbar ist.

## Claims

1. Roll (1) for a machine for processing a web, in particular a paper, board or tissue machine, having a cylindrical roll core (3) and having a roll cover (4) which covers the circumferential surface of the roll core (3) and which comprises a wear layer (7) which is located on the outside and is made of a material mixture (8) with polymer material in which, at least in some sections, there is embedded a filler (9) which has a higher abrasion resistance than the material mixture (8), the filler (9) also having a lower coefficient of adhesive and sliding friction than the material mixture (8), and the wear layer (7), viewed over its length, having two edge regions (2) delimiting the length of the wear layer (7) and a central region (10) arranged between the edge regions (2),
**characterized in that**
the filler (9) is embedded in the material mixture (8) only in the two edge sections (2).

2. Roll according to Claim 1,
**characterized in that**
the two edge regions (2) have a hardness which is different from, in particular greater than, that of the central region (10).

3. Roll according to Claim 1 or 2,
**characterized in that**
the filler (9) is particulate.

4. Roll according to one of Claims 1 to 3,
**characterized in that**
the filler (9) is formed from a fluorine-containing polymeric material.

5. Roll according to Claim 4,
**characterized in that**
the polymeric fluorine-containing material is PTFE, PVDF or FEP.

6. Roll according to one of Claims 1 to 5,
**characterized in that**
the material mixture comprises one or more filler(s).

7. Roll according to one of Claims 4 to 6,
**characterized in that**
the polymeric fluorine-containing filler (9) is present in an amount of 1 to 100 phr, preferably 2 to 50 phr (parts per hundred parts rubber) in the region of the wear layer (7) in which the polymeric fluorine-containing filler (9) is embedded in the material mixture (8).

8. Roll according to one of Claims 4 to 7,
**characterized in that**
the polymeric fluorine-containing filler particles (9) have a size in the range from 1 µm to 2 mm, preferably in the range from 1 µm to 500 µm, particularly preferably in the range from 5 µm to 100 µm.

9. Roll according to one of Claims 1 to 8,
**characterized in that**
the polymer material is an elastomer, a thermoplastic or a thermosetting plastic or a mixture thereof.

10. Roll according to one of Claims 1 to 9,
**characterized in that**
the filler (9) is embedded in the material mixture (8) so as to be distributed over the entire thickness of the wear layer (7).

11. Roll according to one of Claims 1 to 9,
**characterized in that**
the filler (9) is embedded in the material mixture (8) only in a section of the thickness of the wear layer (7) .

12. Roll according to one of Claims 1 to 11,
**characterized in that**,
during use of the roll (1) as intended, the surface of the wear layer (7) can be brought into contact with a web and/or with a belt and/or with a ductor.

## Revendications

1. Cylindre (1) pour machine de traitement d'une nappe de matière, en particulier machine à papier, à carton ou à tissu-papier, présentant une âme cylindrique de cylindre (3) et un revêtement de cylindre (4) qui recouvre la surface d'enveloppe de l'âme de cylindre (3) et qui comprend une couche extérieure d'usure (7) en un mélange de matériaux (8) contenant un matériau polymère dans au moins certaines parties duquel est incorporée une charge (9) dont la résistance à l'abrasion est plus élevée que celle du mélange de matériaux (8) , le coefficient d'adhérence et de frottement au glissement de la charge (9) étant inférieur à celui du mélange de matériaux (8),
la couche d'usure (7) présentant dans le sens de sa longueur deux bordures (2) qui délimitent la longueur de la couche d'usure (7) et une partie centrale (10) disposée entre les bordures (2),
**caractérisé en ce que**
la charge (9) n'est incorporée dans le mélange de matériaux (8) que dans les deux bordures (2).

2. Cylindre selon la revendication 1, **caractérisé en ce que** les deux bordures (2) ont une dureté différente et en particulier une dureté supérieure à celle de la partie centrale (10) .

3. Cylindre selon les revendications 1 ou 2,
**caractérisé en ce que** la charge (9) présente la forme de particules.

4. Cylindre selon l'une des revendications 1 à 3, **caractérisé en ce que** la charge (9) est formée d'un matériau polymère fluoré.

5. Cylindre selon la revendication 4, **caractérisé en ce que** le matériau polymère fluoré est le PTFE, le PVDF ou le FEP.

6. Cylindre selon l'une des revendications 1 à 5, **caractérisé en ce que** le mélange de matériaux contient une ou plusieurs charges.

7. Cylindre selon l'une des revendications 4 à 6, **caractérisé en ce que** la charge polymère fluorée (9) est incorporée à une teneur de 1 à 100 phr, de préférence de 2 à 50 phr (parties pour cent parties de caoutchouc) dans la partie de la couche d'usure (7) dans laquelle la charge polymère fluorée (9) est incorporée dans le mélange de matériaux (8).

8. Cylindre selon l'une des revendications 4 à 7, **caractérisé en ce que** les particules de charge polymère fluorée (9) ont une taille comprise dans la plage de 1 µm à 2 mm, de préférence dans la plage de 1 µm à 500 µm et de façon particulièrement préférable dans la plage de 5 µm à 100 µm.

9. Cylindre selon l'une des revendications 1 à 8, **caractérisé en ce que** le matériau polymère est un élastomère, un thermoplastique, un plastique thermodurcissable ou un de leurs mélanges.

10. Cylindre selon l'une des revendications 1 à 9, **caractérisé en ce que** la charge (9) est répartie dans le mélange de matériaux (8) sur toute l'épaisseur de la couche d'usure (7) .

11. Cylindre selon l'une des revendications 1 à 9, **caractérisé en ce que** la charge (9) n'est incorporée dans le mélange de matériaux (8) que dans une partie de l'épaisseur de la couche d'usure (7).

12. Cylindre selon l'une des revendications 1 à 11, **caractérisé en ce que** lorsque le cylindre (1) est utilisé correctement, la surface de la couche d'usure (7) peut être mise en contact avec une nappe de matière, un ruban et/ou un racloir.
